# EUROPÄISCHE PATENTSCHRIFT

(11) **EP 1 409 345 B1**
(45) Veröffentlichungstag und Bekanntmachung des Hinweises auf die Patenterteilung: **07.07.2010**
(21) Anmeldenummer: 00962445.3
(22) Anmeldetag: 06.09.2000
(51) Int. Cl.: B65B 27/08, B65H 31/00

(54) **VORRICHTUNG UND VERFAHREN ZUR ABLAGE VON LOSEM BLATTGUT**
DEVICE AND METHOD FOR PLACING LOOSE SHEET PRODUCTS
DISPOSITIF ET PROCEDE DE DEPOT DE FEUILLES VOLANTES

(30) Priorität: 10.09.1999 DE 19943486
(43) Veröffentlichungstag der Anmeldung: 21.04.2004
(73) Patentinhaber: Giesecke & Devrient GmbH, 81677 München (DE)
(72) Erfinder: HOFMANN, Frank, 67821 Oberndorf (DE); OSTERBERGER, Peter, 87634 Günzach-Immenthal (DE); WEILACHER, Hermann, 85241 Ampermoching (DE); WERNER, Frank, 81737 München (DE)
(74) Vertreter: Vierheilig, Achim
(86) Internationale Anmeldenummer: PCT/EP2000/008699
(87) Internationale Veröffentlichungsnummer: WO 2001/019681

(56) Entgegenhaltungen:
- US-A- 4 236 639
- US-A- 4 977 827

## Beschreibung

Die Erfindung betrifft eine Vorrichtung bzw. ein Verfahren zur Ablage von losem Blattgut gemäß dem Oberbegriff des Anspruchs 1 bzw. des Anspruchs 13.

Bei Banknotenbearbeitungsmaschinen ist es bekannt, geprüfte Banknoten entweder lose oder banderoliert in Aufnahmebehälter abzulegen. Aus der deutschen Offenlegungsschrift DE 27 29 830 A1 ist eine Banknotenbearbeitungsmaschine bekannt, bei der die zur Bearbeitung vorgesehenen Banknoten beispielsweise in Päckchen angeliefert werden. Mittels einer Transporteinheit werden die Päckchen zunächst einer Vorrichtung zur Entbanderolierung und Vereinzelung zugeführt. Im weiteren werden die Banknoten einer Vorprüfung unterzogen, bei der diejenigen Banknoten bzw. Wertpapiere, welche bei Durchlauf durch die Transporteinheit Beschädigungen verursachen könnten, zurückgewiesen. Im weiteren erfolgt eine Prüfung der Banknoten hinsichtlich ihrer Umlauffähigkeit sowie ihrer Echtheit. In einer nachfolgenden Einheit werden echte, nicht umlauffähige Banknoten einem Shredder-System zugeführt. Die Banknotenbearbeitungsmaschine enthält weiterhin im Tandem-Betrieb arbeitende Bausteine zur Stapelung und unbanderolierten Ablage nicht umlauffähiger Banknoten in dafür vorgesehenen Behältern sowie ebenfalls im Tandem-Betrieb arbeitenden Baugruppen zur Stapelung und banderolierten Ablage umlauffähiger Banknoten, wobei dieser Baugruppe eine Banderolierstation zugeordnet ist. Eine weitere Baugruppe ist vorgesehen, um Banknoten in einem Rückweisungs- oder Handnacharbeitsmagazin abzulegen.

Der Nachteil der in der DE 27 29 830 A1 offenbarten Banknotenmaschine liegt darin, daß für die banderolierte bzw. unbanderolierte Ablage von Banknoten separate Einheiten vorgesehen werden, welche nicht gegeneinander austauschbar sind.

Es ist deshalb Aufgabe der Erfindung, eine Vorrichtung bzw. ein Verfahren anzugeben, mit dem eine flexible Ablagemöglichkeit für Blattgut geschaffen wird.

Diese Aufgabe wird durch eine Vorrichtung gemäß Anspruch 1 bzw. ein Verfahren gemäß Anspruch 14 gelöst.

Gemäß Anspruch 1 wird vorgesehen, daß die Ablageeinrichtung zur wahlweisen Ablage von losem und/oder banderoliertem Blattgut geeignet ist. Entsprechend sieht das Verfahren gemäß Anspruch 14 vor, daß die Ablage des Blattguts wahlweise lose oder banderoliert in einem Behältertyp erfolgen kann.

Gemäß der Erfindung wird der Vorteil erreicht, daß die Ablageeinheiten für lose bzw. banderolierte Blattgutablage untereinander austauschbar sind. Dies führt zu niedrigeren Herstellungskosten, da die Ablagevorrichtungen durch die wahlweise Verwendung in größeren Stückzahlen hergestellt werden können.

Gemäß einer vorteilhaften Ausgestaltung der Erfindung enthält die Ablagevorrichtung eine verfahrbare Platte. Diese verfahrbare Platte ist in einer ersten Betriebsart, welche für die banderolierte Ablage von Banknoten bzw. Wertpapieren vorgesehen ist, über einem Ablagebehälter angeordnet, während sie in einer zweiten Betriebsart, welche für die lose Ablage des Blattguts vorgesehen ist, außerhalb des Bereichs des Ablagebehälters angeordnet ist, um die direkte Ablage des Blattguts in den Ablagebehälter über einen veschiebbaren Boden zu ermöglichen.

Auf diese Weise wird eine Vorrichtung geschaffen, mit der es sowohl möglich ist, für die banderolierte Ablage von Blattgut dieses zunächst auf der Platte zu stapeln, um sie einer Banderoliereinheit zuzuführen.

Es hat sich weiterhin als vorteilhaft erwiesen, die Banderoliereinheit schwenkbar in einer Türe der Vorrichtung anzuordnen. Durch diese Anordnung wird erreicht, daß sowohl das Auswechseln des Banderoliermaterials als auch die Beseitigung von Fehlern oder Störungen im Ablauf leichter behoben werden können, da durch das Ausschwenken der Banderoliereinheit sowohl die Banderoliereinheit als auch die Ablageeinheit leicht zugänglich sind. Im weiteren erleichtert das Wechseln der gesamten Türe mit Banderoliereinheit den Service.

Gemäß einer weiteren vorteilhaften Ausgestaltung der erfindungsgemäßen Vorrichtung kann die Ablageeinrichtung als Tandem-Einheit mit zwei Ablagebehältern ausgeführt sein, wobei beiden Ablagebehältern jeweils eine Stapeleinheit zugeordnet ist. Auf diese Weise wird erreicht, daß der Betrieb der Banknotenbearbeitungsmaschine für einen Behälterwechsel nicht unterbrochen werden muß. Wenn ein Behälter voll ist, wird das Blattgut der jeweils anderen Stapeleinheit und damit dem anderen Ablagebehälter zugeführt.

Es ist weiterhin vorgesehen, in der Ablageeinrichtung mindestens einen Sensor anzuordnen, mit dem die Höhe des bereits abgelegten Blattgutstapels bzw. der Abstand des Blattguts vom Stapelrad ermittelt werden kann. Mit Hilfe dieses Sensors kann zum einen festgestellt werden, wieviel Blattgut noch in dem Behälter abgelegt werden kann, bevor auf den anderen umgestellt werden muß, zum anderen kann der gemäß einer weiteren vorteilhaften Ausgestaltung der Vorrichtung in der Höhe verschiebbare Boden bei Erreichen einer gewissen Füllstandshöhe so weit abgesenkt werden, daß jeweils ausreichend Platz vorhanden ist, um ein banderoliertes Päckchen bzw. eine vorbestimmte Menge losen Blattguts im Behälter aufzunehmen, ohne daß die Fallhöhe zum Boden bzw. zum bereits im Behälter befindlichen Blattgut zu groß wird. Eine zu große Fallhöhe könnte zur Verkantung eines Päckchens bzw. zur unregelmäßigen Ablage des losen Blattguts führen. Vorzugsweise ist im unteren Verfahrbereich des in der Höhe verschiebbaren Bodens (Lifts) ein weiterer Sensor angeordnet, welcher sowohl zur Initialisierung des Lifts als auch zur Referenz des Restfüllstandes im Ablagebehälter verwendet wird.

Es hat sich insbesondere für die Ablage von banderolierten Päckchen als vorteilhaft erwiesen, wenn der verschiebbare Boden stufenweise abgesenkt wird, wobei die Absenkung jeweils in etwa der Dicke eines Päckchens erfolgt.

Für die lose Abstapelung ist ebenfalls eine stufenweise Absenkung möglich, wobei es für diese Art der Stapelung auch vorteilhaft ist, den Boden kontinuierlich abzusenken, so daß das lose Blattgut jeweils mit sehr geringer Fallhöhe in den Ablagebehälter eingebracht werden kann.

Die erfindungsgemäße Vorrichtung sieht weiterhin vor, daß der Ablagebehälter entweder als Entnahmehilfe ausgebildet ist, mit der ein Blattgutstapel aus der Ablageeinrichtung entnommen werden kann, um sie entsprechend der weiteren Bearbeitung bzw. Verwendung des Blattguts in entsprechende Behältnisse umzufüllen. Insbesondere für den Fall, daß in den Ablagebehälter Banknoten abgelegt werden, kann dieser als Sicherheitsbehälter ausgebildet sein.

Insbesondere für den Fall, daß der Ablagebehälter als Entnahmehilfe ausgebildet ist, kann mit der erfindungsgemäßen Vorrichtung in vorteilhafter Weise das Blattgut gemischt, d.h. sowohl banderoliert als auch lose in einen einzigen Behälter abgelegt werden und eine Trennung erst bei der späteren Verarbeitung bzw. Verwendung erfolgen. Dies ist insbesondere für kleinere Banknotenbearbeitungsmaschinen von Vorteil, da in diesem Fall nicht mehrere verschiedene Ablagevorrichtungen notwendig sind, sondern das gesamte Blattgut in einen einzigen Ablagebehälter, der gegebenenfalls auch als Tandem-Einheit ausgebildet sein kann, abgelegt werden kann.

Für die Banderolierung ist es vorteilhaft, wenn über der verfahrbaren Platte eine bewegliche Klemmvorrichtung angeordnet ist, wie dies in Anspruch 11 beschrieben ist. Diese bewegliche Klemmvorrichtung ist auf den Stapel des Blattgutes absenkbar, so daß das zur Banderolierung auf der verfahrbaren Platte abgelegte Blattgut sicher gehalten werden kann, wenn es der Banderoliereinheit zugeführt wird. Alternativ kann die Zuführung des Blattgutes an die Banderoliereinheit auch mittels eines Greifers erfolgen.

Ein weiterer Vorteil wird erreicht, wenn von der Banderoliereinheit ein Drucker zum Bedrucken der Banderole mit Daten, welche das Blattgut betreffen, angeordnet ist. Auf diese Weise können die Daten, welche das Blattgutpäckchen betreffen, nach Erstellung des Päckchens aufgebracht werden. Dies hat den Vorteil, daß die Fehlerbearbeitung erleichtert wird, wenn beispielsweise das Päckchen zu wenig Banknoten enthält oder andere Störungen aufgetreten sind. Die Druckdaten werden gemäß der Erfindung erst aufgebracht, wenn ein Päckchen ordnungsgemäß der Banderoliereinheit zugeführt wurde.

Neben der Vorrichtung sieht die Erfindung auch ein Verfahren zum Ablegen von losem Blattgut vor, welches sich ebenfalls dadurch auszeichnet, daß die Ablage des Blattguts wahlweise lose oder banderoliert in einen einzigen Behältertyp erfolgen kann.

Eine vorteilhafte Ausgestaltung dieses Verfahrens sieht vor, daß zur banderolierten Ablage eine verfahrbare Platte über den Ablagebehälter positioniert wird, auf der das Blattgut abgelegt wird, bis eine vorgegebene Anzahl von Blättern des Blattguts oder eine vorgegebene Stapelhöhe erreicht wurde. In Bereichen dieser vorgegebenen Anzahl von Blättern des Blattguts bzw. der vorgegebenen Stapelhöhe kann eine Klemmvorrichtung auf den Blattgutstapel gesenkt werden, welche das abgelegte Blattgut fest auf der verfahrbaren Platte hält, wodurch eine sichere Zuführung zu einer Banderoliereinheit ermöglicht wird. Nach der Banderolierung, welche in der Weise erfolgt, daß die Banderole über das Blattgutpäckchen und die verfahrbare Platte gezogen wird, wird die verfahrbare Platte zurückgezogen und der Blattgutstapel wird über dem Ablagebehälter abgestreift. Alternativ kann die Zuführung des Blattguts zur Banderoliereinheit auch mittels eines Greifers erfolgen.

Zur losen Stapelung sieht das Verfahren vor, daß die verfahrbare Platte in eine Position außerhalb des Bereichs des Ablagebehälters gebracht wird, so daß der Behälter frei liegt und das lose Blattgut direkt im Behälter abgelegt werden kann. In vorteilhafter Weise wird dann mittels eines Sensors ausgewertet, welche Höhe zwischen der Oberkante des Behälters und dem Boden des Behälters bzw. dem abgelegten Blattgut zur Verfügung steht. Auf diese Weise kann die Absenkung des bewegbaren Bodens geregelt werden, so daß dieser jeweils so weit abgesenkt wird, daß die Fallhöhe des losen oder banderolierten Blattguts über die Aufnahme einer vorgegebenen Menge ausreichend und dennoch nicht zu groß wird.

Im folgenden wird die Erfindung anhand der Fig.1 bis 5 näher erläutert.

Es zeigen:
- Fig.1: eine schematische Darstellung der erfindungsgemäßen Vorrichtung,
- Fig. 2: einen Ausschnitt der Fig.1 für banderolierte Abstapelung in der Aus- gangsposition,
- Fig. 3: denselben Ausschnitt beim Banderolieren eines Blattgutpäckchens,
- Fig. 4: den Ausschnitt mit herausgefahrener, verschiebbarer Platte,
- Fig. 5: den Ausschnitt wieder in der Ausgangsposition.

Die Fig.1 zeigt die erfindungsgemäße Vorrichtung zur Ablage von losem Blattgut 1. Zur Erleichterung wurde auf die Darstellung von Gehäuseteilen verzichtet. Das lose Blattgut 1 wird mittels der Transportstrecke 2 einer Stapeleinheit 3 zugeführt. Die Stapeleinheit 3 besteht im wesentlichen aus einer Staplertrommel, welche zur Bildung der einzelnen Ablagefächer spiralförmige Trennwände aufweist. Der Staplertrommel ist ein Abstreifer zugeordnet, welcher die Banknoten aus der Staplertrommel entfernt und in der in Fig.1 dargestellten Position einer Sammelplatte 4 auf dieser Sammelplatte 4 ablegt.

Unterhalb der Stapeleinheit 3 bzw. der Sammelplatte 4 ist ein Behälter 6 angeordnet, dessen Boden 5 als verschiebbarer Boden (Lift) ausgeführt ist. Der verschiebbare Boden wird mittels eines Antriebsmotors 9 und einer Antriebsmechanik 10 in der Höhe verschoben. Die Fig.1 zeigt weiterhin Bereiche 11, in dem ein bzw. mehrere Sensoren angeordnet sein können, welche die Höhe des gestapelten Blattguts erfassen und entsprechend erfaßte Signale an eine Auswerteeinheit gibt, welche in der Figur nicht dargestellt ist. Die Auswerteeinheit steuert den Antriebsmotor 9 für den verschiebbaren Boden 5 an. Die Auswerteeinheit kann z.B. von einem Mikrocomputer gebildet werden. Zur Initialisierung des Lifts und als Referenz für den Restfüllstand

In der Fig.1 ist weiterhin eine Banderoliereinheit 7 dargestellt, welche schematisch an der Ablagevorrichtung angeordnet ist. Die Banderoliereinheit 7 ist vorzugsweise schwenkbar in Form einer Türe des nicht dargestellten Gehäuses ausgeführt. Diese Ausführung der Banderoliereinheit 7 erlaubt sowohl das leichte Wechseln des Banderoliermaterials als auch die leichte Zugänglichkeit zur Stapeleinheit 3 bzw. zum Behälter 6, wodurch Störungen im Betriebsablauf leicht behoben werden können. Die Banderoliereinheit 7 kann weiterhin nach außen mit einem Sichtfenster oder Sichtschlitz versehen sein, so daß auch der Vorrat an Banderoliermaterial ohne weiteres erkennbar ist. Die Beseitigung von Störungen kann vorteilhaft dadurch erfolgen, daß die Türe zusammen mit der Banderoliereinheit 7 gegen eine andere Türe mit einer anderen Banderoliereinheit ausgetauscht wird.

Die Fig. 2 zeigt einen Ausschnitt der Fig. 1, in der insbesondere die Stapeleinheit 3 sowie der obere Bereich des Behälters 6 dargestellt ist. In der Fig. 2 ist der verschiebbare Boden 5 in seiner Ausgangsposition, d.h. der Boden ist bis zur Sammelplatte 4, d.h. an den oberen Anschlagpunkt hochgefahren. Die Fig. 2 stellt die Ausgangsposition einer ersten Betriebsart für die Ablage zu banderolierender Banknoten bzw. Wertpapierpakete dar, bei der die Sammelplatte 4 über dem Behälter 6 bzw. über dem Lift 7 bzw. unterhalb der Stapeleinheit 3 angeordnet ist.

Während des Betriebs für die banderolierte Ablage wird durch die Stapeleinheit 3 das Blattgut auf der Sammelplatte 4 abgelegt, bis der Blattgutstapel eine bestimmte vorgegebene Höhe erreicht hat bzw., wie dies beispielsweise bei der Banknotenbearbeitung üblicherweise der Fall ist, bis eine bestimmte Anzahl von Banknoten, beispielsweise hundert Banknoten, auf der Sammelplatte 4 angeordnet ist.

In Fig. 3 ist der nächste Schritt dargestellt, in dem ein Päckchen aus Banknoten 1 mittels der Sammelplatte 4 in die Banderoliereinheit 7 verfahren ist. Um ein Verrutschen der Banknoten 1 während des Verfahrens der Sammelplatte 4 zu vermeiden, kann eine nicht dargestellte Klemmvorrichtung verwendet werden, welche die Banknoten 1 gegen die Sammelplatte 4 drückt. In der Banderoliereinheit 7 wird das Päckchen mit einer Banderole versehen, welche sowohl das Blattgut als auch die Sammelplatte 4 umgibt. Die Banderoliereinheit 7 kann im weiteren mit einer in der Figur nicht dargestellten Druckeinrichtung versehen sein, so daß in vorteilhafter Weise die Druckdaten, welche das banderolierte Blattgutpäckchen betreffen, unmittelbar bei oder nach der Banderolierung auf die Banderole aufgebracht werden können.

Im nächsten Schritt, dargestellt in Fig. 4, wurde die verfahrbare Platte 4 inklusive des banderolierten Päckchens 1 zurückgefahren, wobei die Sammelplatte 4 außerhalb des Bereichs der Stapeleinheit 3 bzw. des Behälters 6 verfahren wurde. Mittels eines Abstreifers 8 wurde das banderolierte Päckchen innerhalb des Ablagebereichs gehalten, so daß es in den Behälter 6 auf den beweglichen Boden 5 fallen konnte. Der bewegliche Boden 5 wurde in der Zwischenzeit um die Stapelhöhe eines Päckchens nach unten verfahren, so daß das durch den Abstreifer 8 abgestreifte Päckchen im Behälter Platz gefunden hat.

Die Fig. 5 zeigt eine der Fig. 2 entsprechende Position mit dem einzigen Unterschied, daß bereits ein Ablagepäckchen auf dem beweglichen Boden 5 angeordnet ist, welcher um die Stapelhöhe eines Päckchens nach unten verschoben ist.

In einer zweiten Betriebsart für die Ablage loser Banknoten bzw. Wertpapiere wird die Sammelplatte 4 in eine Position außerhalb des Bereichs des Ablagebehälters 6 gebracht, wie z.B. in Fig. 4 dargestellt. Die Ablage der Banknoten erfolgt dann direkt auf den Boden 5 bzw. auf die bereits zuvor dort abgelegten Banknoten oder Bündel von Banknoten. Mittels des oben beschriebenen Sensors wird das kontinuierliche oder stufenweise Absenken des Bodens 5 gesteuert.

## Patentansprüche

1. Vorrichtung zur Ablage von losem Blattgut, insbesondere Wertpapieren, Banknoten usw. mit einer Transportvorrichtung (2) zum Transportieren des Blattguts (1) und einer Stapeleinheit (3) zum Ablegen der Banknoten (1) in eine Ablageeinrichtung sowie einer Banderoliereinheit (7), **dadurch gekennzeichnet, daß** die Ablageeinrichtung zur wahlweisen Ablage von losem und/oder banderoliertem Blattgut (1) geeignet ist.

2. Vorrichtung nach Anspruch 1, **dadurch gekennzeichnet, daß** die Ablagevorrichtung eine verfahrbare Platte (4) enthält, welche in einer ersten Betriebsart über einem Ablagebehälter (6) angeordnet ist und in einer zweiten Betriebsart außerhalb des Bereichs des Ablagebehälters (6) positioniert ist.

3. Vorrichtung nach Anspruch 1 oder Anspruch 2, **dadurch gekennzeichnet, daß** die Banderoliereinheit (7) schwenkbar in einer Türe der Vorrichtung angeordnet, ist.

4. Vorrichtung nach einem der Ansprüche 1 bis 3, **dadurch gekennzeichnet, daß** die Ablageeinrichtung als Tandemeinheit mit zwei Ablagebehältern (6), denen jeweils eine Stapeleinheit (3) zugeordnet ist, ausgebildet ist.

5. Vorrichtung nach einem der Ansprüche 1 bis 4, **dadurch gekennzeichnet, daß** die Ablageeinrichtung einen Sensor (11) zur Bestimmung der Höhe des bereits abgelegten Blattgutstapels enthält.

6. Vorrichtung nach einem der Ansprüche 1 bis 5, **dadurch gekennzeichnet, daß** die Ablageeinrichtung bzw. der Ablagebehälter (6) einen in der Höhe verschiebbaren Boden (5) enthält, welcher in Abhängigkeit der Sensorauswertung und der gewählten Betriebsart verschiebbar ist.

7. Vorrichtung nach Anspruch 6, **dadurch gekennzeichnet, daß** der verschiebbare Boden (5) in der Betriebsart für banderolierte Ablage stufenweise abgesenkt wird.

8. Vorrichtung nach Anspruch 6, **dadurch gekennzeichnet, daß** der verschiebbare Boden (5) in der Betriebsart für lose Stapelung kontinuierlich oder stufenweise absenkbar ist.

9. Vorrichtung nach einem der Ansprüche 1 bis 8, **dadurch gekennzeichnet, daß** der Ablagebehälter (6) zur Abstapelung des Blattgutes als Entnahmehilfe ausgebildet ist.

10. Vorrichtung nach einem der Ansprüche 1 bis 8, **dadurch gekennzeichnet, daß** der Ablagebehälter (6) zur Abstapelung des Blattgutes als Sicherheitsbehälter ausgebildet ist.

11. Vorrichtung nach einem der Ansprüche 1 bis 10, **dadurch gekennzeichnet, daß** über der verfahrbaren Platte (4) eine bewegliche Klemmvorrichtung angeordnet ist, welche auf einen Stapel des Blattgutes absenkbar ist, um den Stapel der Banderoliereinheit (7) zuzuführen.

12. Vorrichtung nach einem der Ansprüche 1 bis 10, **gekennzeichnet durch** einen Greifer zum Transport des Blattgutes in die Banderliereinheit.

13. Vorrichtung nach einem der Ansprüche 1 bis 12, **dadurch gekennzeichnet, daß** die Banderoliereinheit (7) einen Drucker zum Bedrukken der Banderole mit das Blattgut betreffenden Daten aufweist.

14. Verfahren zum Ablegen von losem Blattgut, insbesondere Wertpapieren, Banknoten usw., wobei das Blattgut mittels einer Transporteinheit einer Stapeleinheit zugeführt wird, welche das Blattgut in einer Ablageeinheit ablegt, **dadurch gekennzeichnet, daß** die Ablage wahlweise lose oder banderoliert in einen Ablagebehälter erfolgt.

15. Verfahren nach Anspruch 14, **dadurch gekennzeichnet, daß**
- zur banderolierten Ablage eine verfahrbare Platte über den Ablagebehälter positioniert wird, auf der das Blattgut abgelegt wird, bis eine vorgegebene Anzahl von Blättern des Blattgutes oder eine vorgegebene Stapelhöhe erreicht wurde,
- das abgelegte Blattgut mit einer Klemmvorrichtung auf der verfahrbaren Platte gehalten und in eine Banderoliereinheit geführt wird oder mittels eines Greifers in die Banderoliereineheit transportiert wird,
- die verfahrbare Platte zurückgezogen wird und der Blattgutstapel über dem Ablagebehälter abgestreift wird.

16. Verfahren nach Anspruch 14, **dadurch gekennzeichnet, daß** zur losen Ablage des Blattgutes in den Ablagebehälter die verfahrbare Platte außerhalb des Bereichs des Ablagebehälters positioniert wird.

17. Verfahren nach einem der Ansprüche 14 bis 16, **dadurch gekennzeichnet, daß** mittels eines Sensors ausgewertet wird, welche Höhe das abgelegte Blattgut innerhalb des Ablagebehälters einnimmt und entsprechend der Auswertung ein verschiebbarer Boden des Ablagebehälters soweit abgesenkt wird, daß ausreichend Platz für die Ablage eines weiteren Päckchens bzw. einer vorgegebenen Menge losen Blattguts vorhanden ist.

## Claims

1. An apparatus for depositing loose sheet material, in particular papers of value, bank notes, etc., having a transport apparatus (2) for transporting the sheet material (1) and a stacking unit (3) for depositing the bank notes (1) in a deposit device, as well as a banding unit (7), **characterized in that** the deposit device is suitable for electively depositing loose and/or banded sheet material (1).

2. The apparatus according to claim 1, **characterized in that** the deposit apparatus contains a traveling plate (4) which is disposed above a deposit bin (6) in a first operating mode and is positioned outside the area of the deposit bin (6) in a second operating mode.

3. The apparatus according to claim 1 or claim 2, **characterized in that** the banding unit (7) is disposed in swiveling fashion in a door of the apparatus.

4. The apparatus according to any of claims 1 to 3, **characterized in that** the deposit device is configured as a tandem unit with two deposit bins (6) each having a stacking unit (3) associated therewith.

5. The apparatus according to any of claims 1 to 4, **characterized in that** the deposit device contains a sensor (11) for determining the height of the already deposited stack of sheet material.

6. The apparatus according to any of claims 1 to 5, **characterized in that** the deposit device or the deposit bin (6) contains a vertically displaceable platform (5) which is displaceable in dependence on the sensor evaluation and the selected operating mode.

7. The apparatus according to claim 6, **characterized in that** the displaceable platform (5) is lowered in steps in the operating mode for banded deposit.

8. The apparatus according to claim 6, **characterized in that** the displaceable platform (5) is adapted to be lowered continuously or in steps in the operating mode for loose stacking.

9. The apparatus according to any of claims 1 to 8, **characterized in that** the deposit bin (6) is configured as a removal aid for stacking the sheet material.

10. The apparatus according to any of claims 1 to 8, **characterized in that** the deposit bin (6) is configured as a safety container for stacking the sheet material.

11. The apparatus according to any of claims 1 to 10, **characterized in that** there is disposed above the traveling plate (4) a movable clamping apparatus which is adapted to be lowered onto a stack of the sheet material to feed the stack to the banding unit (7).

12. The apparatus according to any of claims 1 to 10, **characterized by** a gripper for transporting the sheet material into the banding unit.

13. The apparatus according to any of claims 1 to 12, **characterized in that** the banding unit (7) has a printer for printing the band with data relating to the sheet material.

14. A method for depositing loose sheet material, in particular papers of value, bank notes, etc., wherein the sheet material is fed by means of a transport unit to a stacking unit which deposits the sheet material in a deposit unit, **characterized in that** the deposit is effected electively in loose or banded fashion into a deposit bin.

15. The method according to claim 14, **characterized in that**
- for banded deposit there is positioned above the deposit bin a traveling plate on which the sheet material is deposited until a predetermined number of sheets of the sheet material or a predetermined stack height has been reached,
- the deposited sheet material is held on the traveling plate and guided into a banding unit with a clamping apparatus, or is transported into the banding unit by means of a gripper,
- the traveling plate is withdrawn and the stack of sheet material is stripped off above the deposit bin.

16. The method according to claim 14, **characterized in that** for loose deposit of the sheet material in the deposit bin, the traveling plate is positioned outside the area of the deposit bin.

17. The method according to any of claims 14 to 16, **characterized in that** it is evaluated by means of a sensor what height the deposited sheet material assumes within the deposit bin, and in accordance with the evaluation a displaceable platform of the deposit bin is lowered so far so that there is enough room for depositing a further packet or a predetermined quantity of loose sheet material.

## Revendications

1. Dispositif de dépose de produits en feuilles en vrac, notamment papiers-valeurs, billets de banque etc. comprenant un dispositif de transport (2) pour le transport des produits en feuilles (1) et une unité d'empilage (3) pour la dépose des billets de banque (1) dans une installation de dépose ainsi qu'une unité de banderolage (7), **caractérisé en ce que** l'installation de dépose est au choix appropriée à la dépose de produits en feuilles (1) en vrac et/ou banderolés.

2. Dispositif selon la revendication 1, **caractérisé en ce que** le dispositif de dépose comporte un plateau déplaçable (4) qui est agencé au-dessus d'un réservoir de dépose (6) dans un premier type de fonctionnement, et qui est positionné à l'extérieur de la zone du réservoir de dépose (6) dans un second type de fonctionnement.

3. Dispositif selon la revendication 1 ou selon la revendication 2, **caractérisé en ce que** l'unité de banderolage (7) est agencée de manière pivotable dans une porte du dispositif.

4. Dispositif selon une des revendications de 1 à 3, **caractérisé en ce que** l'installation de dépose est réalisée sous forme d'unité tandem comprenant deux réservoirs de dépose (6) auxquels est respectivement affectée une unité d'empilage (3).

5. Dispositif selon une des revendications de 1 à 4, **caractérisé en ce que** l'installation de dépose comporte un capteur (11) pour la détermination de la hauteur de la pile de produits en feuilles déjà déposée.

6. Dispositif selon une des revendications de 1 à 5, **caractérisé en ce que** l'installation de dépose ou le réservoir de dépose (6) comporte un fond à hauteur réglable (5) qui est déplaçable en fonction de l'évaluation du capteur et du type de fonctionnement sélectionné.

7. Dispositif selon la revendication 6, **caractérisé en ce que** le fond à hauteur réglable (5) est graduellement abaissé dans le type de fonctionnement pour dépose sous forme banderolée.

8. Dispositif selon la revendication 6, **caractérisé en ce que** le fond à hauteur réglable (5) est abaissable de manière continue ou graduelle dans le type de fonctionnement pour empilage en vrac.

9. Dispositif selon une des revendications de 1 à 8, **caractérisé en ce que** le réservoir de dépose (6) est réalisé en tant qu'aide à enlèvement pour l'empilage des produits en feuilles.

10. Dispositif selon une des revendications de 1 à 8, **caractérisé en ce que** le réservoir de dépose (6) est réalisé en tant que récipient de sécurité pour l'empilage des produits en feuilles.

11. Dispositif selon une des revendications de 1 à 10, **caractérisé en ce qu'**un dispositif de coinçage mobile est agencé au-dessus du plateau déplaçable (4), ce dispositif de coinçage étant abaissable sur une pile des produits en feuilles pour acheminer la pile à l'unité de banderolage (7).

12. Dispositif selon une des revendications de 1 à 10, **caractérisé par** un préhenseur pour le transport des produits en feuilles à l'unité de banderolage.

13. Dispositif selon une des revendications de 1 à 12, **caractérisé en ce que** l'unité de banderolage (7) comporte une imprimante destinée à imprimer sur la banderole des données concernant le produit en feuilles.

14. Procédé de dépose de produits en feuilles en vrac, notamment papiers-valeurs, billets de banque etc., les produits en feuilles étant acheminés au moyen d'une unité de transport à une unité d'empilage qui dépose les produits en feuilles dans une unité de dépose, **caractérisé en ce que** la dépose est effectuée dans un réservoir de dépose soit en vrac, soit sous forme banderolée.

15. Dispositif selon la revendication 14, **caractérisé en ce que**:
- pour la dépose sous forme banderolée, un plateau déplaçable (4) est positionné au-dessus d'un réservoir de dépose (6) sur lequel les produits en feuilles sont déposés, jusqu'à ce qu'un nombre prédéterminé de feuilles des produits en feuilles ou une hauteur de pile prédéterminée soit atteint(e),
- les produits en feuilles déposés sont tenus sur le plateau déplaçable et acheminés dans une unité de banderolage au moyen d'un dispositif de coinçage ou sont transportés dans l'unité de banderolage au moyen d'un préhenseur.
- le plateau déplaçable est retiré et la pile de produits en feuilles est expulsée par un mouvement de raclage au-dessus du réservoir de dépose.

16. Dispositif selon la revendication 14, **caractérisé en ce que** pour la dépose en vrac des produits en feuilles dans le réservoir de dépose, le plateau déplaçable (4) est positionné à l'extérieur de la zone du réservoir de dépose.

17. Dispositif selon une des revendications de 14 à 16, **caractérisé en ce qu'**il est évalué au moyen d'un capteur quelle hauteur les produits en feuilles déposés occupent à l'intérieur du réservoir de dépose et **en ce que**, en fonction de l'évaluation, un fond déplaçable du réservoir de dépose est abaissé dans une mesure réservant suffisamment de place pour la dépose d'un autre paquet ou d'une quantité prédéterminée de produits en feuilles en vrac.
